# EUROPÄISCHE PATENTSCHRIFT

(11) **EP 1 828 587 B1**
(45) Veröffentlichungstag und Bekanntmachung des Hinweises auf die Patenterteilung: **10.02.2010**
(21) Anmeldenummer: 05816542.4
(22) Anmeldetag: 28.11.2005
(51) Int. Cl.: F02F 3/00, F02F 3/22

(54) **MEHRTEILIGER, GEKÜHLTER KOLBEN FÜR EINEN VERBRENNUNGSMOTOR**
MULTIPART, COOLED PISTON FOR A COMBUSTION ENGINE
PISTON REFROIDI ET EN PLUSIEURS PARTIES DESTINE A UN MOTEUR A COMBUSTION INTERNE

(30) Priorität: 30.11.2004 DE 102004057624
(43) Veröffentlichungstag der Anmeldung: 05.09.2007
(73) Patentinhaber: Mahle International GmbH, 70376 Stuttgart (DE)
(72) Erfinder: SCHARP, Rainer, 71665 Vaihingen (DE)
(74) Vertreter: Pohle, Reinhard
(86) Internationale Anmeldenummer: PCT/DE2005/002143
(87) Internationale Veröffentlichungsnummer: WO 2006/058524

(56) Entgegenhaltungen:
- DD-A1- 252 638
- DE-A1- 4 137 126
- DE-A1- 10 257 022

## Beschreibung

Die Erfindung betrifft einen mehrteiligen gekühlten Kolben nach dem Oberbegriff des Patentanspruches.

Ein mehrteiliger, gekühlter Kolben der oben genannten Art ist aus der Offenlegungsschrift DE 102 57 022 bekannt. Hierbei wird ein in das Kolbenoberteil eingeformter Kühlkanal von einem Kolbenunterteil verschlossen. Nachteilig ist hierbei, dass zu diesem Zweck das Kolbenunterteil im Bereich des Kühlkanals eine spezielle Form aufweisen muss, was zu einer erheblichen Verteuerung der Kolbenherstellung führt. Zudem weisen auf diese Art hergestellte Kolben ein relativ großes Gewicht auf.

Als Lösung dieser Probleme ist den Patentdokumenten, DD 252 638 und DE 41 37 126, zu entnehmen, den im Kolbenoberteil angeordneten Kühlkanal mit Hilfe einer Abdeckfeder oder eines Abdeckringes zu verschließen. Hierbei tritt aber das Problem auf, dass derartige Kühlkanalabdeckungen im Motorbetrieb selbsttätige Drehbewegungen ausführen können. Um dies zu vermeiden, wird in der DD 252 638 vorgeschlagen, die ringförmige Kühlkanalabdeckung mit einem radial angeordneten Spalt zu versehen und unter Vorspannung in eine dafür vorgesehene Nut einzusetzen, indem beim Einsetzen der Kühlkanalabdeckung mit einer Spezialzange dieser Spalt und damit der Radius der Kühlkanalabdeckung reduziert werden. Bei höheren Motordrehzahlen ist wegen der - dabei auftretenden erheblichem Massenkräfte dennoch eine relativ große Gefahr des Verdrehens der Kühlkanalabdeckung gegeben.

Eine bessere Verdrehsicherung bietet die in der DE 41 37 126 beschriebene konstruktive Ausgestaltung des Abdeckringes, wonach in dessen radial äußeren Rand Ausnehmungen eingeformt sind. Der Abdeckring wird im Kolben dadurch befestigt, dass dessen radial äußerer Rand in eine Nut eingeführt wird, die sich auf der Innenseite einer Ringwand befindet. In diese Nut sind Stege eingearbeitet, die nach dem Einsetzen des Ringes in die Ausnehmungen eingreifen und dadurch ein Verdrehen des Abdeckringes verhindern. Diese Art der Verdrehsicherung aber ist sehr aufwendig, da hierbei zunächst eine umlaufende Nut in die Innenseite der Ringwand eingefräst werden muss. Anschließend müssen an den dafür vorgesehenen-Stellen die Stege in die Nut eingearbeitet werden.

Diese Nachteile des Standes der Technik zu vermeiden, ist Aufgabe der Erfindung. Gelöst wird die Aufgabe mit den im Kennzeichen des Patentanspruches stehenden Merkmalen.

Hierbei wird auf einfache und preisgünstige Weise erreicht, dass die Kühlkanalabdeckung absolut verdrehsicher in dem Kolben eingebaut ist, indem in den radial linearen Bereich einer tellerfederförmigen Kühlkanalabdeckung eine Zunge eingestanzt wird, und diese Zunge leicht verbogen wird, sodass sie in eine in die Kolbenaußenseite eingeformte Ausnehmung eingreifen kann.

Ein Ausführungsbeispiel der Erfindung wird im Folgenden anhand der Zeichnungen beschrieben. Es zeigen
- Fig. 1: einen Kolben in einem zweiteiligen Schnittbild, dessen linke Hälfte einen Schnitt durch den Kolben entlang einer Längsachse einer Nabenbohrung und dessen rechte Hälfte einen um 90° dazu versetzten Schnitt durch den Kolben zeigen,
- Fig. 2: eine vergrößerte Darstellung eines von einer tellerfederartigen Kühlkanalab- deckung verschlossenen Kühlkanals des Kolbens,
- Fig. 3: einen Teil der Kühlkanalabdeckung, der eine von zwei nebeneinanderlie- gende Ausstanzungen gebildete Zunge zeigt,
- Fig. 4: einen Schnitt durch die Kühlkanalabdeckung im Bereich der Zunge entlang der Linie CC in Fig. 3,
- Fig. 5: einen Teilschnitt entlang der Linie AA in Fig. 2 im Bereich der Nabenabstüt- zung, in die eine Ausnehmung zur Aufnahme der Zunge der Kühlkanalabde- ckung eingeformt ist, und
- Fig. 6: einen Teilschnitt entlang der Linie BB in Fig. 2, die einen Teil der auf einem Vorsprung der Nabenabstützung aufliegenden Kühlkanalabdeckung zeigt, deren Zunge in die Ausnehmung der Nabenabstützung eingreift.

In Figur 1 ist ein mehrteiliger, gekühlter Kolben 1 dargestellt, der aus einem Kolbenoberteil 2 mit einer Verbrennungsmulde 3 im Kolbenboden 30 und mit einer Ringwand 4 mit Ringpartie 5 im radial äußeren Kolbenbereich und aus einem Kolbenunterteil 6 besteht, das einen kastenförmigen Kolbenschaft 7 und zwei damit verbundene Bolzennaben 8 mit je einer Bolzenbohrung 9 zur Aufnahme eines in der Figur nicht dargestellten Kolbenbolzens umfasst. Das Kolbenoberteil 2 weist einen äußeren ringförmigen Kühlkanal 10 und einen konzentrisch dazu angeordneten, inneren Kühlkanal 11 auf, wobei der äußere Kühlkanal 10 von einer tellerfederartigen, leicht konisch geformten und als einteiliger, geschlossener Ring ausgebildeten Kühlkanalabdeckung 12 verschlossen ist, die in den Figuren nicht dargestellte Öffnungen zum Ein- und Ausleiten von Kühlöl aufweist. Der äußere Kühlkanal 10 ist über mindestens einen Überlaufkanal 13 mit dem inneren Kühlkanal 11 verbunden ist. Dieser Überlaufkanal 13 kann als Bohrung ausgebildet sein. Der innere Kühlkanal 11 weist mindestens eine Ablaufbohrung 14 auf, über die das Kühlöl aus dem inneren Kühlkanal 11 auslaufen kann.

Das Kolbenoberteil 2 ist hierbei über eine ringförmige Auflagefläche 15, die auf der der Verbrennungsmulde 3 abgewandten Unterseite des Kolbenoberteiles 2 angeordnet ist, auf einer oberen Auflagefläche 16 einer ringförmigen Nabenabstützung 17 des Kolbenunterteils 6 gelagert.

Auf der der Verbrennungsmulde 3 abgewandten Unterseite weist das Kolbenoberteil 2 einen mittig und koaxial zur Kolbenachse 18 angeordneten Bolzen 19 auf, dessen Ende 20 mit einem Gewinde 21 versehen ist. Ein nach radial innen an die Nabenabstützung 17 angrenzende Bereich 22 des Kolbenunterteils 6, der gemeinsam mit dem Kolbenoberteil 2 den inneren Kühlkanal 11 begrenzt, ist relativ dünnwandig ausgebildet und ist in seiner Mitte mit einer koaxial zur Kolbenachse 18 angeordneten Bohrung 23 versehen, die ein auf das Gewinde 21 des Bolzens 19 passendes Innengewinde 24 aufweist. Mittels der von der Gewindebohrung 23 und von dem Gewindebolzen 19 gebildeten Schraubverbindung wird der aus Ober- und Unterteil 2, 6 bestehende Kolben 1 zusammengehalten.

Das Kolbenoberteil 2 besteht aus Stahl und kann entweder geschmiedet oder im Stranggussverfahren hergestellt werden. Das Kolbenunterteil 6 wird bevorzugter weise aus Stahl geschmiedet.

In Fig. 2 ist der von der tellerfederartigen Kühlkanalabdeckung 12 verschlossene Kühlkanal 10 vergrößert dargestellt, sodass erkennbar ist, dass der radial äußere Bereich 12' der Kühlkanalabdeckung 12 in einer radial innen liegenden, stufenförmigen Ausnehmung 27 lagert, die in die nabenzugewandte Stirnfläche 26 der Ringwand 4 eingeformt ist, und dass der radial innere Bereich 12" der Kühlkanalabdeckung 12 auf einem an die Nabenabstützung 17 angeformten Vorsprung 29 aufliegt. Weiterhin ist erkennbar, dass der innere Bereich 12" der Kühlkanalabdeckung 12 eine in Nabenrichtung gebogene Zunge 25 aufweist, die in eine radial außen in den Vorsprung 29 eingearbeitete Ausnehmung 28 eingreift, um dadurch eine Sicherung der Kühlkanalabdeckung 12 gegen Verdrehen bei der Montage und im Motorbetrieb zu erreichen.

Der besseren Verdeutlichung dieser letzteren Merkmale dienen die Figuren 3 bis 6. Fig. 3 zeigt in Draufsicht einen Teil der Kühlkanalabdeckung 12, in deren inneren Bereich 12" von zwei nebeneinanderliegenden Ausstanzungen 31 und 32 die Zunge 25 gebildet wird, die, wie Fig. 4, einem Schnittbild der Kühlkanalabdeckung 12 entlang der Linie CC in Fig. 3, zeigt, aus der von der Kühlkanalabdeckung 12 gebildeten, fiktiven Ebene weggebogen ist und mit dem inneren Bereich 12" der Kühlkanalabdeckung 12 einen spitzen Winkel □ einschließt.

Fig. 5, ein Teilschnitt durch die Nabenabstützung 17 (ohne Darstellung der Kühlkanalabdeckung 12) entlang der Linie AA in Fig. 2, zeigt Form und Anordnung der in die radiale Außenseite der Nabenabstützung 17 eingeformten Ausnehmung 28 zur Aufnahme der Zunge 25.

In Fig. 6, einem Schnitt entlang der Linie BB in Fig. 2, ist zu sehen, wie die Kühlkanalabdeckung 12 auf dem an die Nabenabstützung 17 angeformten Vorsprung 29 aufliegt, wobei die Zunge 25 in die Ausnehmung 28 eingreift, um eine Verdrehsicherung der Kühlkanalabdeckung 12 zu gewährleisten, die insb. bei der Montage des Kolbens 1 wichtig ist.

Hierbei wird zunächst die tellerfederförmige Kühlkanalabdeckung 12 auf das Kolbenunterteil derart aufgelegt, dass, wie in Fig. 6 gezeigt ist, die Zunge 25 in die Ausnehmung 28 eingreift. Anschließend wird das Kolbenoberteil 2 auf das Kolbenunterteil 6 aufgeschraubt, wobei der Gewindebolzen 19 des Kolbenoberteils 2 in die Gewindebohrung 23 des Bereiches 22 eingeschraubt wird. Hierbei bewirkt die Elastizität des relativ dünnwandigen Bereiches 22, dass dieser sich beim Zusammenschrauben von Kolbenober- und Kolbenunterteil 2, 6 wie eine Tellerfeder verformt und sich das innere, mit der Gewindebohrung 23 versehene Zentrum des Bereiches 22 in Richtung Kolbenoberteil 2 aufwölbt. Hierdurch wird vom Bereich 22 eine Vorspannung auf die Schraubverbindung zwischen Kolbenober- und Kolbenunterteil 2, 6 ausgeübt, die die Festigkeit der Montage von Kolbenober- und Kolbenunterteil 2, 6 vergrößert, sodass sich eine zusätzliche Kontermutter zum Erreichen einer dauerhaften Montageverbindung erübrigt. Dabei bleibt die relative Position der Kühlkanalabdeckung 12 gegenüber dem Kolbenunterteil 6 wegen der Drehhemmung, die von der in die Ausnehmung 28 eingreifenden Zunge 25 bewirkten wird, erhalten.

Die konische Form der Kühlkanalabdeckung 12 ist im entspannten Zustand ausgeprägter als im eingebauten Zustand. Beim Zusammenschrauben von Kolbenober- und Kolbenunterteil 2, 6 wird die Konizität der Kühlkanalabdeckung 12 reduziert, d.h., die Form der Kühlkanalabdeckung 12 wird flacher, und in der Kühlkanalabdeckung 12 wird eine Vorspannung erzeugt, die nach der Endmontage des Kolbens 1 gewährleistet, dass die Kühlkanalabdeckung 12 teils in der Ausnehmung 27 der Stirnfläche 26 und teils auf dem Vorsprung 29 fest aufliegt, und dass eine sichere und feste Montage der Kühlkanalabdeckung 12 im Kolben 1 auch bei schnellen Hin- und Herbewegungen des Kolbens 1 gewährleistet ist, die im Motorbetrieb üblich sind.

### Bezugszeichenliste

- 1: Kolben
- 2: Kolbenoberteil .
- 3: Verbrennungsmulde
- 4: Ringwand
- 5: Ringpartie
- 6: Kolbenunterteil
- 7: Kolbenschaft, Schaftelement
- 8: Bolzennabe
- 9: Bolzenbohrung
- 10: äußerer Kühlkanal
- 11: innerer Kühlkanal
- 12: Kühlkanalabdeckung, Ring
- 12': äußerer Bereich der Kühlkanalabdeckung 12
- 12": innerer Bereich der Kühlkanalabdeckung 12
- 13: Überlaufkanal
- 14: Ablaufbohrung
- 15: Auflagefläche
- 16: Auflagefläche
- 17: Nabenabstützung
- 18: Kolbenachse
- 19: Bolzen, Gewindebolzen
- 20: Ende des Bolzens 19
- 21: Gewinde
- 22: Bereich
- 23: Bohrung, Gewindebohrung
- 24: Innengewinde
- 25: Zunge
- 26: Stirnfläche der Ringwand 4
- 27: Ausnehmung
- 28: Ausnehmung
- 29: Vorsprung
- 30: Kolbenboden
- 31, 32: Ausstanzung

## Patentansprüche

1. Mehrteiliger, gekühlter Kolben (1) für einen Verbrennungsmotor
- mit einem Kolbenoberteil (2)
= das den Kolbenboden (30) bildet,
= das auf der dem Kolbenboden (30) abgewandten Unterseite radial außen einen ringförmigen Kühlkanal (10) aufweist,
= das eine den Kühlkanal (10) nach radial außen begrenzende Ringwand (4) mit einer Ringpartie (5) auf deren radialer Außenseite aufweist, und
= auf dessen Unterseite ein zentral und koaxial zur Kolbenachse (18) gelegener Bolzen (19) mit einem Gewinde (21) angeordnet ist,
- mit einer als tellerfederartiger Ring ausgebildeten Kühlkanalabdeckung (12) zum Verschließen des Kühlkanals (10), und
- mit einem Kolbenunterteil (6);
= das zwei Bolzennaben (8) und die Bolzennaben (8) miteinander verbindende Schaftelemente (7) aufweist, und
= das einen die Schaftelemente (7) und die Bolzennaben (8) kolbenbodenseitig miteinander verbindenden Bereich (22) aufweist, in den eine zentral und koaxial zur Kolbenachse (18) gelegene Bohrung (23) mit einem auf das Gewinde (21) des Bolzens (19) passenden Innengewinde (24 eingeformt ist, sodass nach Auflegen der Kühlkanalabdeckung (12) auf einen radial außen an das Kolbenunterteil (6) nahe dem Kühlkanal (10) angeformten Vorsprung (29) das Kolbenoberteil (2) und das Kolbenunterteil (6) über den Gewindebolzen (19) und die Gewindebohrung (23) miteinander verschraubbar sind, wobei der radial äußere Bereich (12') der Kühlkanalabdeckung (12) auf der kolbenbodenabgewandten Stirnfläche (26) der Ringwand (4) und der radial innere Bereich (12") der Kühlkanalabdeckung (12) auf dem Vorsprung (29) unter Spannung aufliegen,
**dadurch gekennzeichnet,**
- **dass** in den radial inneren Bereich (12") der Kühlkanalabdeckung (12) zwei nach radial innen gerichtete Ausstanzungen (31,32) mit einem derartigen Abstand voneinander eingebracht sind, dass sich dazwischen eine nach radial innen gerichtet Zunge (25) ergibt
- **dass** die Zunge (25) mit dem inneren Bereich (12") der Kühlkanalabdeckung (12) einen spitzen Winkel (α) einschließt, und
- **dass** der Vorsprung (29) radial außen eine Ausnehmung (28) aufweist, in die beim Zusammenschrauben von Kolbenoberteil (2) und Kolbenunterteil (6) die Zunge (25) der Kühlkanalabdeckung (12) eingreift.

2. Mehrteiliger, gekühlter Kolben (1) nach Anspruch 1, **dadurch gekennzeichnet, dass** die Kühlkanalabdeckung (12) als einteiliger und geschlossener Ring ausgebildet.

## Claims

1. Multi-component, cooled piston (1) for a combustion engine
- with an upper piston part (2)
= which forms the piston head (30),
= which features a radial outer ring-shaped cooling duct (10) on the side of the piston head (30) facing downwards,
= which features a ring wall (4) radially limiting to the outer edge of the cooling duct (10) with a ring part (5) on its radial outer side, and
= on the underside of which a bolt (19) with a thread (21) is designed to be positioned centrally and coaxially to the piston axle (18).
- with a cooling duct cover (12) designed as a ring with a disc spring for sealing the cooling duct (10)
- with a piston bottom (6)
= which features two bolt bosses (8) and the shaft element (7) which connects the bolt bosses (8) to one another, and
= which features an area (22) connecting the shaft elements (7) and the bolt bosses (8) to one another on the side of the piston bottom, in which an inside thread (24) has been manufactured fitting into the thread (21) of the drilling (23) of the bolt (19) situated centrally and coaxially to the piston axle (18) so that after the cover of the cooling duct (12) has been fixed onto a specially shaped projection (29) radially positioned on the outside of the bottom of the piston (6) close to the cooling duct (10) the piston head (2) and the bottom part of the piston (6) can be screwed together by means of the threaded bolt (19) and the threaded drill hole (23) whereby the outer radial area (12') of the cooling duct cover (12) will lie under pressure on the flange face (26) of the ring wall (4) facing away from the bottom of the piston and the radial inner area (12") of the cooling duct cover (12) will lie under pressure on the projection (29),
**characterized by**
- that in the radial inner area (12") of the cooling duct cover (12) two punchings, (31,32) radially directed inwards, with such a clearance between them that a radially directed tongue (25) appears between them,
- that the tongue (25) forms an acute angle with the inner area (12") of the cooling duct cover (12) and
- that the projection (29) features a radial recess (28) towards the outside into which the tongue (25) of the cooling duct cover (12) fits when the piston head (2) and the bottom of the piston (6) are screwed together.

2. Multi-component, cooled piston (1) **characterized by** the fact that the cooling duct cover (12) is designed as a single component and closed ring.

## Revendications

1. Piston refroidi et en plusieurs parties (1) pour un moteur à combustion interne comprenant :
- une partie supérieure de piston (2)
= qui forme le fond de piston (30),
= qui présente sur la face inférieure opposée au fond de piston (30) un canal de refroidissement (10) annulaire radialement extérieur,
= qui présente une paroi annulaire (4) délimitant le canal de refroidissement (10) radialement vers l'extérieur avec une partie annulaire (5) sur la face extérieure radiale de celle-ci,
= sur la face inférieure de laquelle est disposée un boulon (19) agencé de manière centrale et coaxiale par rapport à l'axe de piston (18) comprenant un filetage (21),
- un couvercle de canal de refroidissement (12) conçu en tant que bague de type rondelle-ressort pour fermer le canal de refroidissement (10),
- une partie inférieure de piston (6),
= qui présente deux bossages d'axe (8) et les éléments de tige (7) reliant les bossages d'axe (8) l'un à l'autre,
= qui présente une zone (22) reliant les éléments de tige (7) et les bossages d'axe (8) les uns aux autres du côté du fond de piston, dans laquelle un alésage (23) agencé de manière centrale et coaxiale par rapport à l'axe de piston (18) est formé avec un filetage intérieur (24) passant sur le filetage (21) du boulon (19), de sorte qu'après la pose du couvercle de canal de refroidissement (12) sur une saillie (29) formée radialement à l'extérieur sur la partie inférieure de piston (6) près du canal de refroidissement (10), la partie supérieure de piston (2) et la partie inférieure de piston (6) puissent être vissées l'une avec l'autre au moyen du boulon fileté (19) et du taraudage(23), la zone radialement extérieure (12') du couvercle de canal de refroidissement (12) reposant sur la surface frontale (26) de la paroi annulaire (4) opposée au fond de piston et la zone radialement intérieure (12") du couvercle de canal de refroidissement (12) reposant sur la saillie (29) par serrage,
**caractérisé en ce que**,
- dans la zone radialement intérieure (12") du couvercle de canal de refroidissement (12), deux découpes (31, 32) orientées radialement vers l'intérieur sont ménagées avec un espacement entre elles, de telle sorte qu'il en découle entre elles une languette (25) orientée radialement vers l'intérieur,
- la languette (25) forme avec la zone intérieure (12") du couvercle de canal de refroidissement (12) un angle aigu α,
- la saillie (29) présente un évidement (28) radialement extérieur, dans lequel la languette (25) du couvercle de canal de refroidissement (12) vient en prise lors du vissage de la partie supérieure de piston (2) et de la partie inférieure de piston (6).

2. Piston refroidi et en plusieurs parties (1) selon la revendication 1, **caractérisé en ce que** le couvercle de canal de refroidissement (12) est conçu en tant que bague d'une seule pièce et fermée.
